# FASCICULE DE BREVET EUROPEEN

(11) **EP 0 893 578 B1**
(45) Date de publication et mention de la délivrance du brevet: **24.03.2004**
(21) Numéro de dépôt: 98401770.7
(22) Date de dépôt: 13.07.1998
(51) Int. Cl.: F01D 25/26, F01D 13/02

(54) **Dispositif étanche pour le raccordement entre la gaine d'arrivée de vapeur et le corps interne de l'ensemble basse-pression d'une turbine à vapeur**
Vorrichtung für eine dichte Kupplung zwischen dem Dampfzufuhrrohr und dem inneren Körper einer Niederdruck-Dampfturbinenanlage
Sealed connecting device between the steam supply pipe and the internal body of the low-pressure stage of a steam turbine

(30) Priorité: 21.07.1997 FR 9709208
(43) Date de publication de la demande: 27.01.1999
(73) Titulaire: GEC ALSTHOM ELECTROMECANIQUE SA, 75116 Paris (FR)
(72) Inventeur: Cecchetto, Jean-Luc, 68000 Colmar (FR)
(74) Mandataire: de Lambilly Delorme, Marie Pierre

(56) Documents cités:
- FR-A- 1 440 338
- US-A- 2 196 766
- US-A- 2 437 385
- US-A- 5 243 815
- US-A- 5 427 419

## Description

La présente invention concerne le domaine des turbines à vapeur, et plus précisément le raccordement entre la gaine d'arrivée de vapeur et le corps basse pression d'une turbine à vapeur.

Le module basse-pression est composé de deux ensembles indépendants :
- une enveloppe externe reliée à la manchette du condenseur et résistant à la pression atmosphérique. Cette enveloppe est portée par le massif et ne comporte pas de partie chaude ;
- un corps interne à deux flux symétriques 15 renfermant la veine de vapeur. Il porte les diaphragmes basse-pression.

Une tuyauterie relie la partie moyenne pression à la partie basse pression. Cette tuyauterie débouche dans l'arrivée de vapeur du corps interne.

Les différences de température provoquent des dilatations dont l'amplitude peut atteindre plusieurs centimètres. Il est donc nécessaire d'assurer le raccordement entre la gaine d'arrivée de vapeur et la corps basse-pression avec des moyens de compensation.

Le raccordement s'effectue habituellement par un compensateur qui ne peut être atteint pour le démontage que par l'intérieur de la partie basse-pression comme dans le documents FR 1 440 338. Cela impose un démontage de plusieurs éléments de cet ensemble, et se traduit par une intervention lourde immobilisant la turbine pendant un temps important.

L'objet de la présente invention est de remédier à cet inconvénient en proposant un dispositif 35 de raccordement facilement démontable de l'extérieur de la turbine, et d'une coût de fabrication moindre.

A cet effet, l'invention concerne dans son acception la plus générale un dispositif du type constitué par un module propre à être monté sur l'enveloppe extérieure de basse-pression, et incorporant un compensateur propre à absorber les déplacements de l'extrémité de la gaine d'arrivée, caractérisé en ce que la liaison entre la gaine et la boîte extérieure basse-pression est réalisée par l'intermédiaire d'un élément tubulaire déformable dont l'extrémité supérieure est solidaire de la boîte d'échappement et dont l'extrémité inférieure est solidaire d'une bride de liaison de la gaine d'arrivée de vapeur avec le corps basse-pression.

Avantageusement, l'élément tubulaire déformable est constitué par un manchon ondulé en forme de soufflet.

Selon une variante de réalisation préférée, la boîte d'échappement comporte une couronne annulaire d'un diamètre intérieur sensiblement supérieur au diamètre extérieur de la gaine d'arrivée de vapeur, ladite couronne présentant des alésages permettant la fixation d'une couronne complémentaire solidaire d'éléments tubulaires déformables par l'intermédiaire de boulons accessibles de l'extérieur de l'enveloppe de l'étage basse-pression.

Avantageusement, l'élément tubulaire déformable est fixé à sa partie inférieure sur la bride entourant le corps basse-pression par l'intermédiaire d'une couronne intérieure reliée à ladite bride par des boulons accessibles de l'extérieur de l'enveloppe du module basse-pression.

De préférence, la surface extérieure de la gaine d'arrivée de vapeur et la surface intérieure de l'élément cylindrique déformable délimite un espace annulaire au fond duquel est située la couronne inférieure de fixation de l'élément tubulaire sur le corps basse-pression.

Selon une variante avantageuse, le dispositif comporte une plaque annulaire de protection obturant l'espace subsistant entre la couronne complémentaire fixée à l'extrémité supérieure de l'élément déformable, et la paroi de la gaine d'arrivée de vapeur.

Selon une autre variante de réalisation, l'élément tubulaire déformable est prolongé par une virole d'ajustement de la longueur.

Selon une autre variante avantageuse, l'élément tubulaire déformable est protégé par une plaque tubulaire rigide extérieure d'une longueur supérieure à la longueur de l'élément tubulaire déformable.

L'invention sera mieux comprise à la lecture de la description qui suit, se référant aux dessins annexés relatifs à des exemples non limitatifs de réalisation où :
- la figure 1 représente une vue d'ensemble du module basse-pression ;
- la figure 2 représente une vue éclatée en trois dimensions d'un dispositif selon l'invention ;
- la figure 3 représente une vue en détail du raccordement du manchon avec la couronne de fixation ;
- la figure 4 représente une vue en détail de la fixation de la partie inférieure du manchon.

La figure 1 représente une vue en coupe transversale d'un module basse-pression. Ce module est constitué par une enveloppe externe supérieure (1) et par une enveloppe externe inférieure (2). L'enveloppe externe est réalisée en tôles soudées. Elle est rigidifiée intérieurement par des nervures (3) et est entretoisée par des fers ronds (4) disposés en treillis. La partie inférieure de cette enveloppe (2) prend appui sur le massif (5) par une semelle (6) renforcée par des goussets. Cette conception de la structure externe permet d'obtenir une bonne répartition des charges sur le massif.

Le corps interne (7) réalisé en construction soudée repose sur la partie inférieure de l'enveloppe au niveau des brides latérales (8) de son joint horizontal. La zone d'admission est limitée par une chambre annulaire (9).

La vapeur provient de l'étage moyenne pression par une tuyauterie (10). Cette tuyauterie est raccordée par l'intermédiaire d'une entretoise (11) à l'arrivée de vapeur du corps. Compte tenu des effets de dilatation de la tuyauterie, cette entretoise (11) est susceptible de se déplacer tant transversalement que verticalement. Pour absorber ces déplacements, un compensateur (12) est prévu entre l'enveloppe supérieure (1) de la boîte externe, et l'entretoise (11). Ce compensateur remplit par ailleurs des fonctions d'étanchéité.

Il est décrit plus en détail dans la description qui suit.

L'arrivée de vapeur traverse l'enveloppe (1) au niveau d'un trou dont la section est sensiblement supérieure à la section extérieure de l'arrivée. La différence de section autorise un jeu latéral suffisant pour absorber les déplacements divers résultant des efforts transmis par les tuyauteries de vapeur (10) en raison des phénomènes de dilatation.

Cette arrivée est raccordée sur le tronçon d'admission (13) du corps interne par une bride extérieure (14).

L'étanchéité est assurée par un manchon déformable élastiquement (15) en acier inoxydable ou en un matériau analogue, présentant une forme de soufflet. Ce manchon (15) entoure l'extrémité inférieure (16) de la gaine (10). La partie supérieure (17) du manchon (15) est soudée sur une couronne extérieure (18) de forme annulaire et présentant une section intérieure correspondant à la section extérieure de la partie supérieure (17) du manchon (15).

Cette couronne extérieure (18) est boulonnée sur une couronne complémentaire (20) soudée sur l'enveloppe externe (1). Un joint d'étanchéité (21) est intercalé entre les deux couronnes (18, 20).

L'extrémité inférieure (23) du manchon (15) est prolongée par une virole (24) tubulaire. Cette virole permet d'ajuster la longueur du dispositif au moment de l'assemblage de la turbine, et de rattraper des défauts d'alignement par la découpe de cette virole annulaire à la hauteur ad-hoc.

L'extrémité de cette virole est soudée sur une plaque annulaire (26) assurant la liaison avec une couronne intérieure (27) dont le diamètre externe est au plus égale au diamètre intérieur de la virole et du manchon (15), et dont le diamètre intérieur est au plus égal au diamètre extérieur de l'arrivée de vapeur. Cette couronne (27) forme une entretoise venant se positionner entre les deux parties (28, 29) de la bride de liaison de la gaine (10) sur le corps (13). Des joints (30, 31) assurent l'étanchéité entre la couronne (27) et les deux parties (28, 29) de la bride. Des boulons (32) assurent la fixation de l'ensemble. Ces boulons sont accessibles de l'extérieur, à travers l'espace annulaire (33) délimité par la paroi extérieure de la gaine (10) et la paroi intérieure du manchon (15), et s'ouvrant par la découpe (12) de l'enveloppe externe (1). Il est ainsi possible de démonter l'arrivée de l'extérieur de la turbine, sans avoir à retirer l'enveloppe externe (1).

Le manchon (15) est protégé par deux plaques tubulaires (34, 35) entourant la surface extérieure et la surface intérieure du manchon. L'une au moins de ces plaques (34, 35) présente une longueur supérieure à la longueur du manchon (15), afin d'éviter l'endommagement de la surface inférieure du manchon lorsqu'il est posé sur le sol. Par ailleurs, ces plaques tubulaires protègent la surface du manchon (15) contre les chocs susceptibles de se produire pendant les manipulations, notamment pendant les phases de montage ou de démontage.

Afin d'éviter la chute inopinée d'outils dans l'espace creux (33), une plaque de protection (36) obture l'intervalle entre la paroi extérieure de la gaine (10) et la couronne (18). Cette plaque présente une découpe intérieure adaptée afin de permettre le déplacement transversal de la gaine (10).

La figure 3 représente une vue en détail du raccordement du manchon avec la couronne de fixation.

Le manchon (15) est soudé sur la tranche interne (40) de la couronne, de même que le bord supérieur de la plaque de protection interne (34). Cette plaque de protection présente une forme tubulaire, avec une partie supérieure (41) évasée. La plaque extérieure (35) est soudée à la surface inférieure (42) de la couronne (18).

La figure 4 représente une vue en détail de la fixation de la partie inférieure du manchon (15).

La première partie (28) de la bride de fixation est soudée sur la paroi extérieure de la gaine d'arrivée de vapeur (10) par deux cordons de soudure (50, 51). De même, la deuxième partie (29) de la bride est soudée sur l'admission (13) du corps basse pression par deux cordons de soudure (52, 53).

La couronne (27) est soudée sur la plaque de liaison (26). La couronne (27) est boulonnée sur la partie inférieure (29) de la bride par des boulons dont la tête est enfoncée dans une cavité (55) pour éviter d'affleurer à la surface de la couronne (27). La partie supérieure (28) de la bride est boulonnée sur la couronne (27) formant une entretoise entre les deux parties de la bride.

Pour le démontage, on accède aux boulons assurant la liaison entre la partie supérieure (28) de la bride et la couronne (27) après avoir retiré la plaque de protection (36) obturant l'espace tubulaire (33) prévu entre la paroi extérieure de la gaine (10) et la paroi intérieure du dispositif de compensation. Cet espace est suffisamment large pour permettre le passage d'un outil permettant le dévissage des boulons et la libération de la gaine (10).

Après le retrait de la gaine (10), on accède aux boulons assurant la liaison entre la couronne (27) et la partie inférieure (29) de la bride. On dévisse également les boulons assurant la liaison entre la couronne supérieure (18) et l'enveloppe externe (1). On peut alors retirer le dispositif de compensation en le retirant verticalement.

## Revendications

1. Dispositif de liaison étanche comportant une gaine d'arrivée de vapeur (10), un corps interne (7) de l'ensemble basse-pression d'une turbine à vapeur comprenant également une enveloppe extérieure (1), ladite liaison est du type constitué par un module monté sur ladite enveloppe extérieure basse-pression, et incorporant un moyen propre à absorber les déplacements de l'extrémité de la gaine d'arrivée (10), la liaison entre la gaine d'arrivée de vapeur (10) et l'enveloppe extérieure (1) est réalisée par l'intermédiaire d'un élément tubulaire déformable (15) dont l'extrémité supérieure est solidaire de l'enveloppe extérieure basse pression (1) et dont l'extrémité inférieure est solidaire d'une bride de liaison de la gaine d'arrivée de vapeur (10) avec le corps basse-pression (7) **caractérisé en ce que** l'enveloppe (1) comporte une couronne annulaire d'un diamètre intérieur sensiblement supérieur au diamètre extérieur de la gaine d'arrivée de vapeur (10), ladite couronne présentant des alésages permettant la fixation d'une couronne complémentaire solidaire de l'élément tubulaire déformable (15) par l'intermédiaire de boulons accessibles de l'extérieur de l'enveloppe de basse-pression.

2. Dispositif selon la revendication 1 **caractérisé en ce que** l'élément tubulaire déformable (15) est constitué par un manchon ondulé en forme de soufflet.

3. Dispositif selon l'une quelconque des revendications précédentes **caractérisé en ce que** l'élément tubulaire déformable (15) est fixé à sa partie inférieure sur la bride entourant le corps basse pression par l'intermédiaire d'une couronne intérieure reliée à ladite bride par des boulons accessibles de l'extérieur de l'enveloppe de basse pression.

4. Dispositif selon l'une au moins des revendications 1 à 3 **caractérisé en ce que** la surface extérieure de la gaine d'arrivée de vapeur (10) et la surface intérieure de l'élément cylindrique déformable délimite un espace annulaire au fond duquel est située la couronne inférieure de fixation de l'élément tubulaire sur le corps basse pression.

5. Dispositif selon l'une au moins des revendications 1 à 3 **caractérisé en ce qu'**il comporte une plaque annulaire de protection obturant l'espace subsistant entre la couronne complémentaire fixée à l'extrémité supérieure de l'élément déformable, et la paroi de la gaine d'arrivée de vapeur (10).

6. Dispositif selon l'une quelconque des revendications précédentes **caractérisé en ce que** l'élément tubulaire déformable (15) est prolongé par une virole d'ajustement de la longueur.

7. Dispositif selon l'une quelconque des revendications précédentes **caractérisé en ce que** l'élément tubulaire déformable (15) est protégé par une plaque tubulaire rigide extérieure d'une longueur supérieure à la longueur de l'élément tubulaire déformable (15)

## Claims

1. A sealed connecting device including a steam inlet trunking (10) and an inner body (7) of the low-pressure stage of a steam turbine also having an external jacket (11), said connection is of the type comprising a module mounted on said low-pressure external jacket and incorporating means for absorbing movement of the end of the inlet trunking (10), the connection between the steam inlet trunking (10) and the external jacket (1) is made by means of a deformable tubular element (15) the top end of which is attached to the low-pressure external jacket (1) and the bottom end of which is attached to a flange connecting the steam inlet trunking (10) to the low-pressure body (7), **characterized in that** the jacket (1) includes an annular ring having an inside diameter significantly greater than the outside diameter of the steam inlet trunking (10), said ring having bores enabling the fixing of a complementary ring attached to the deformable tubular element (15) by means of bolts accessible from outside the low-pressure jacket.

2. A device according to claim 1 **characterized in that** the deformable tubular element (15) is a corrugated sleeve in the form of a bellows.

3. A device according to any one of the preceding claims **characterized in that** the deformable tubular element (15) is fixed at the bottom to the flange around the low-pressure body by means of an inner ring connected to said flange by bolts accessible from outside the low-pressure jacket.

4. A device according to at least one of claims 1 to 3 **characterized in that** the outside surface of the steam inlet trunking (10) and the inside surface of the deformable cylindrical element delimit an annular space at the bottom of which is the bottom ring fixing the tubular element to the low-pressure body.

5. A device according to at least one of claims 1 to 3 **characterized in that** it includes an annular protective plate closing off the space between the complementary ring fixed to the top end of the deformable element and the wall of the steam inlet trunking (10).

6. A device according to any one of the preceding claims **characterized in that** the deformable tubular element (15) is extended by a cylindrical shell for adjusting the length.

7. A device according to any one of the preceding claims **characterized in that** the deformable tubular element (15) is protected by an external rigid tubular plate the length of which is greater than the length of the deformable tubular element (15).

## Patentansprüche

1. Vorrichtung für eine dichte Kupplung mit einem Dampfzufuhrrohr (10), einem inneren Körper (7) einer Niederdruck-Dampfturbinenanlage, die auch einen Außenmantel besitzt, wobei die genannte Kupplung aus einem Modul besteht, der an dem genannten Niederdruck-Außenmantel montiert ist, und ein Element besitzt, dass die Bewegungen des Endes des Dampfzufuhrrohres (10) aufnehmen kann, wobei die Verbindung zwischen dem Dampfzufuhrrohr und dem Außenmantel (1) mit Hilfe eines verformbaren, röhrenförmigen Elementes (15) ausgeführt wird, dessen oberes Ende mit dem Niederdruck-Außenmantel (1) und dessen unteres Ende mit einem Verbindungsflansch des Dampfzufuhrrohres (10) mit dem Niederdruckkörper (7) verbunden ist, **dadurch gekennzeichnet, dass** der Mantel (1) einen ringförmigen Kranz mit einem Innendurchmesser besitzt, der wesentlich größer ist als der Außendurchmesser des Dampfzufuhrrohres (10), wobei der genannte Kranz Bohrungen aufweist, welche die Befestigung eines zusätzlichen Kranzes ermöglichen, der mittels Schraubenbolzen mit dem verformbaren, röhrenförmigen Element (15) verbunden ist, wobei die Schraubenbolzen von außerhalb des Mantels des Niederdruckteils zugänglich sind.

2. Vorrichtung nach Anspruch 1, **dadurch gekennzeichnet, dass** das verformbare, röhrenförmige Element (15) vorzugsweise aus einem gewellten Stutzen in Form eines Blasebalgs besteht.

3. Vorrichtung nach einem der vorhergehenden Ansprüche, **dadurch gekennzeichnet, dass** das verformbare, röhrenförmige Element in seinem unteren Teil vorzugsweise an dem Flansch befestigt wird, der den Niederdruckkörper umgibt, und zwar mittels eines Innenkranzes, der mit dem genannten Flansch durch Schraubenbolzen verbunden ist, die von außerhalb des Mantels des Niederdruckmoduls zugänglich sind.

4. Vorrichtung nach mindestens einem der vorhergehenden Ansprüche, **dadurch gekennzeichnet, dass** die Außenfläche des Dampfzufuhrrohres (10) und die Innenfläche des verformbaren, zylindrischen Elementes vorzugsweise einen ringförmigen Raum begrenzen, auf dessen Boden sich der untere Befestigungskranz des röhrenförmigen Elementes an dem Niederdruckkörper befindet.

5. Vorrichtung nach mindestens einem der Ansprüche 1 bis 3, **dadurch gekennzeichnet, dass** sie eine ringförmige Schutzplatte besitzt, die den Raum, der noch zwischen dem zusätzlichen Kranz am oberen Ende des verformbaren Elementes und der Wand des Dampfzufuhrrohres (10) vorhanden ist, verschließt.

6. Vorrichtung nach einem der vorhergehenden Ansprüche, **dadurch gekennzeichnet, dass** das verformbare, röhrenförmige Element durch einen Längenanpassungsring verlängert wird.

7. Vorrichtung nach einem der vorhergehenden Ansprüche, **dadurch gekennzeichnet, dass** das verformbare, röhrenförmige Element (15) durch eine starre, röhrenförmige Außenplatte geschützt wird, die länger ist als das verformbare, röhrenförmige Element (15).
